# EUROPÄISCHE PATENTANMELDUNG

(11) **EP 1 428 467 A1**
(43) Veröffentlichungstag der Anmeldung: **16.06.2004**
(21) Anmeldenummer: 02027661.4
(22) Anmeldetag: 12.12.2002
(51) Int. Cl.: A47K 3/00, A47K 3/14

(54) **Begehbare Badewanne**

(71) Anmelder: Müller, Theodor, 8730 Uznach (CH); Vögeli, Peter, 8772 Kaltbrunn (CH)
(72) Erfinder: Müller, Theodor, 8730 Uznach (CH); Vögeli, Peter, 8772 Kaltbrunn (CH)
(74) Vertreter: Blum, Rudolf Emil Ernst

(57) **Zusammenfassung**

Badewanne (1) mit einem ersten Wannenbereich (6) und einem zweiten Wannenbereich (7) und mit einer ersten Türöffnung (11) und einer zweiten Türöffnung (12), welche durch Verschlussmittel (17,18;20,21) wahlweise wasserdicht verschliessbar oder öffenbar sind. Der erste Wannenbereich (6) ist bei geöffneter erster Türöffnung (11) von aussen her durch diese zugehbar und der erste und der zweite Wannenbereich (6,7) sind bei geöffneter zweiter Türöffnung (12) durch diese miteinander verbunden. Die Verschlussmittel (17,18;20,21) der ersten und der zweiten Türöffnung (11,12) sind nun derartig miteinander gekoppelt, dass ein Öffnen der ersten Türöffnung (11) nur bei geschlossener zweiter Türöffnung (12) möglich ist.

## Beschreibung

Die Erfindung betrifft eine Badewanne gemäss dem Oberbegriff des Anspruchs 1.

Baden gehört zu einem grundlegenden Komfortbedürfnis des Menschen. Herkömmliche Badewannen erfüllen dieses nur ungenügend. Insbesondere ist der Einstieg über den hohen Rand der Wanne unkomfortabel. Für invalide oder ältere Personen ist es sogar unmöglich oder schwierig, eine herkömmliche Badewanne zu benutzen. Es sind Badewannen, wie z.B. aus WO 0195776 und DE 197289, bekannt, welche speziell für diese Personengruppen geeignet sind. Diese Badewannen weisen aber im allgemeinen konstruktive Nachteile und / oder Nachteile bei deren Bedienung auf.

Der Erfindung liegt die Aufgabe zugrunde, eine Badewanne der eingangs genannten Art zu schaffen, welche mindestens einen dieser Nachteile nicht aufweist.

Diese Aufgabe wird durch den Anspruch 1 gelöst.

Die erfindungsgemässe Badewanne betrifft eine Badewanne mit einem ersten Wannenbereich und einem zweiten Wannenbereich. Des weiteren weist die Badewanne eine erste Türöffnung und eine zweite Türöffnung auf, welche durch Verschlussmittel wahlweise wasserdicht verschliessbar oder öffenbar sind. Bei geöffneter erster Türöffnung ist der erste Wannenbereich von aussen her durch diese zugehbar und der erste und der zweite Wannenbereich sind bei geöffneter zweiter Türöffnung durch diese miteinander verbunden. Die Verschlussmittel der ersten und der zweiten Türöffnung sind nun derartig miteinander gekoppelt, dass ein Öffnen der ersten Türöffnung nur bei geschlossener zweiter Türöffnung möglich ist.

Eine derartig ausgestaltete Badewanne bietet den Vorteil, dass im zweiten Wannenbereich befindliches Wasser nicht direkt aus der Badewanne auslaufen kann, beziehungsweise, es wird verhindert, dass die erste und die zweite Türöffnung der Badewanne gleichzeitig offen sein können. Somit erlauben die verschlussmittel nur eine offene erste oder zweite Türöffnung oder geschlossene erste und zweite Türöffnung. Unter den Verschlussmitteln ist beispielsweise eine Türe oder auch ein Schott zu verstehen.

In einer ersten bevorzugten Ausführungsform der Badewanne sind die Verschlussmittel der ersten und der zweiten Türöffnung separat voneinander ausgebildet. Die Verschlussmittel sind dann insbesondere zwei separate, im wesentlichen flache Türblattelemente, welche mechanisch und/oder elektrisch miteinander gekoppelt sind.

In einer zweiten bevorzugten Ausführungsform der Badewanne bilden die Verschlussmittel ein gemeinsames Türelement, insbesondere ein einziges Drehschiebertürelement.

Um die Verschlussmittel zu betätigen, d.h. um beispielsweise eine Türe zu öffnen und zu schliessen, weist die Badewanne bevorzugt elektrisch und/oder hydraulisch und/oder pneumatisch angetriebene Betätigungsmittel auf, wie beispielsweise einen Motor. Die Verschlussmittel können selbstverständlich auch von Hand bewegt werden.

Des weiteren sind vorzugsweise die erste und die zweite Türöffnung am Umfang der Badewanne im ersten Wannenbereich, d.h. in der Begrenzungswand des ersten Wannenbereichs, in einem Winkel von 90° oder von 180° zueinander angeordnet. Grundsätzlich sind aber alle Winkel, mit Ausnahme von 0° und 360°, möglich.

Vorzugsweise ist die Badewanne in der Draufsicht gesehen im wesentlichen rechteckig. Bei dieser Badewannengeometrie ist dann die erste Türöffnung an einer Längsseite oder an einer Querseite der Badewanne angeordnet.

Aus fertigungstechnisch vorteilhaften Gründen wird bevorzugt der erste und der zweite Wannenbereich im wesentlichen von einer gemeinsamen Wanne gebildet, beziehungsweise, der erste und zweite Wannenbereich sind ein einziges Bauteil.

Zudem ist die Badewanne vorzugsweise derartig dimensioniert, dass bei einem Verbinden des vollständig befüllten zweiten Wannenbereichs mit dem vollständig unbefüllten ersten Wannenbereich in der Badewanne eine Füllhöhe über dem Wannenboden von mindestens 30 cm erzielt wird. Der zweite Wannenbereich ist dann vollständig mit Wasser gefüllt, wenn zusätzlich in diesen Bereich geleitetes Wasser zum Überlaufen des zweiten Wannenbereiches führt.

Eine derartig ausgestaltete Badewanne erlaubt, dass eine Person den wasserleeren, ersten Wannenbereich betreten kann, wobei der zweite Wannenbereich mit Wasser schon befüllt ist, und die Person, durch den Wasserausgleich zwischen beiden Bereichen, sich sofort in einer genügend mit Wasser befüllten Badewanne befindet.

Um die Rollstuhlgängigkeit der Badewanne zu gewährleisten, weisen vorzugsweise der Böden des ersten und zweiten Wannenbereiches im wesentlichen die gleiche Höhe auf. Dies bedeutet, dass die Böden der Badewanne keine Schwellen, Stufen oder Vertiefungen aufweisen. Eine derartige Badewanne ermöglicht auch, dass eine Person über den ersten und zweiten Wannenbereich bequem, ausgestreckt in der Badewanne liegen kann.

Bevorzugt ist der erste Wannenbereich als Dusche ausgestaltet. Der erste Wannenbereich weist dann beispielsweise eine Duschkabine und Duscharmaturen auf. Dies erlaubt, dass die Badewanne gleichzeitig zum Duschen und Baden benutzbar ist.

Insbesondere weist die erfindungsgemässe Badewanne mit Dusche, gegenüber herkömmlichen Badewannen mit nur einem Wannenbereich und Dusche, den folgenden Vorteil auf: Die erfindungsgemässe Badewanne erlaubt, einen vom zweiten Wannenbereich separierten ersten Wannenbereich, mit gegebenenfalls einer Duschkabine, zu Duschzwecken bereitstellen. Gleichzeitig erlaubt die Konstruktion der Badewanne aber auch, dass die Badewanne, d.h. der erste und zweite Wannenbereich, in ihrer ganzen Länge zum Baden benützbar ist. Bei den oben beschriebenen, herkömmlichen Badewannen mit Dusche ist dies dahingegen nicht möglich.

Falls der erste Wannenbereich eine Duschkabine aufweist, so wird die Duschkabine vorzugsweise durch die Verschlussmittel gebildet.

Um vorzubeugen, dass Wasser durch die erste Türöffnung aus der Badewanne austreten kann, weist die Badewanne vorzugsweise Sicherungsmittel auf, welche ein Öffnen der ersten Türöffnung verhindern, wenn der erste Wannenbereich ganz oder teilweise mit Wasser gefüllt ist. Diese Sicherungsmittel umfassen beispielsweise einen Füllstandssensor und eine dazugehörige Steuerungselektronik.

Im folgenden werden Ausführungsbeispiele der Erfindung anhand der Zeichnungen näher erläutert. Dabei zeigt / zeigen
Figuren 1a,b die Draufsicht einer Badewanne mit zwei Türen;
Figur 2 die Draufsicht der in den Figuren 1a,b dargestellten Badewanne mit einer Türe, wobei die erste und zweite Türöffnung der Badewanne in einem Winkel von 90° zueinander angeordnet sind;
Figur 3 den Längsschnitt der Badewanne entlang der Linie I-I von Figur 2;
Figur 4 den Querschnitt der Badewanne entlang der Linie II-II von Figur 2;
Figuren 5a1,2-f1,2 die Funktionsweise einer schematisch dargestellten Badewanne gemäss den Figuren 2-4;
Figur 6 die Draufsicht einer eintürigen Badewanne gemäss den Figuren 2-5a1,2-f1,2, wobei der zweite Wannenbereich ein Pool ist und die erste und zweite Türöffnung in einem Winkel von 180° zueinander angeordnet sind.

In Figur 1a ist die Draufsicht einer rechtekkigen, erfindungsgemässen, zweitürigen Badewanne 1 gezeigt, welche auf Ihren beiden Querseiten 2 und der, der Zustiegsseite 3 der Badewanne 1 gegenüberliegenden Längsseite 4, von einer Wand 5 eingefasst ist.

Die Badewanne 1 umfasst einen ersten Wannenbereich 6 und einen zweiten Wannenbereich 7. Der Umfang 8 der Badewanne 1 wird im ersten Wannenbereich 6 von einer ersten Begrenzungswand 9 und im zweiten Wannenbereich 7 von einer zweiten Begrenzungswand 10 gebildet. Bevorzugt bilden der erste und zweite Wannenbereich 6,7 ein Bauteil.

Grundsätzlich können der erste und zweite Wannenbereich 6,7 beliebig ausgestaltet sein, wie beispielsweise als Sitzwanne, Kurzwanne oder auch Pool usw.

Die Badewanne 1 besteht vorzugsweise aus Acrylat.

Auf der Zustiegsseite 3 der Badewanne 1 weist die erste Begrenzungswand 9 eine erste Türöffnung 11 zum Begehen der Badewanne 1, beziehungsweise zum Begehen des ersten Wannenbereiches 6 auf. Eine zweite Türöffnung 12, welche in Figur 1a in geschlossenem Zustand vorliegt, verbindet den ersten und zweiten Wannenbereich 6,7 miteinander. Der Boden 13 des ersten Wannenbereichs 6 ist öffnungsabgewandt rund und der Boden 14 des zweiten Wannenbereichs 7 im wesentlichen rechteckig ausgestaltet. Die erste und zweite Begrenzungswand 9,10 laufen schräg auf die jeweiligen Böden 13,14 zu (vgl. hierzu auch Figur 3). Je Wannenbereich 6,7 weist die Badewanne 1 eine Abflussöffnung 15 auf. Zudem enthält die Badewanne 1 vorzugsweise eine Pumpe (nicht dargestellt), welche Wasser, das durch die im ersten oder zweiten Wannenbereich 6,7 befindliche Ablauföffnung 15 abläuft, vom ersten in den zweiten Wannenbereich 6,7, beziehungsweise vom zweiten in den ersten Wannenbereich 7,6, pumpen kann.

Wie in Figur 1a gezeigt, sind die erste und zweite Türöffnung 11,12, beziehungsweise die Mittelachsen 16 der beiden Türöffnungen 11,12, in einem Winkelabstand von 90° zueinander angeordnet. Des weiteren umfasst die Badewanne 1 ein erstes im wesentlichen flaches erstes Türblattelement 17 zum wasserdichten Verschliessen der ersten Türöffnung 11 sowie ein zweites im wesentlichen flaches Türblattelement 18 zum wasserdichten Verschliessen der zweiten Türöffnung 12. Um die Wasserdichtigkeit der Türblattelemente 17,18 zu gewährleisten, ist einem Fachmann klar, dass diese beispielsweise Dichtungen (nicht dargestellt) aufweisen müssen. Beide Türblattelemente 17,18 sind mittels Scharnier 19 an der Badewanne 1 befestigt, so dass diese auf- und zuklappbar sind. Das erste Türblattelement 17 ist bevorzugt gegen die Zustiegsseite 3 und das zweite Türblattelement 18 vorzugsweise gegen den ersten Wannenbereich 6 aufklappbar. Selbstverständlich wäre das Aufklappen der beiden Türblattelemente 17,18 in die entsprechend, gegenseitige Richtung auch möglich. Erfindungsgemäss sind das erste und zweite Türblattelement 17,18 mechanisch und / oder elektrisch miteinander gekoppelt, so dass ein Öffnen der ersten Türöffnung 11 nur bei geschlossener zweiter Türöffnung 12, beziehungsweise, das Öffnen der geschlossenen zweiten Türöffnung 12 nur bei geschlossener erster Türöffnung 11, möglich ist. Dieser Mechanismus wird anhand von Figur 1a und 1b verdeutlicht. In Figur 1a ist, wie gezeigt, die erste Türöffnung 11, bei gleichzeitig geschlossener zweiter Türöffnung 12, offen. Um nun die geschlossene, zweite Türöffnung 12 zu öffnen, muss zuerst die erste Türöffnung 11 geschlossen werden (vgl. Figur 1b). Dieser Sicherheitsmechanismus verhindert somit, dass Wasser aus dem zweiten Wannenbereich 7 direkt aus der Badewanne 1 ausfliessen kann.

Wie in den Figuren 1a,b dargestellt, ist das mit Wasser befüllbare Volumen des ersten Wannenbereiches 6 einer erfindungsgemässen Badewanne 1 bevorzugt kleiner als das befüllbare Volumen des zweiten Wannenbereiches 7. Vorzugsweise sind aber die Abmessungen der Badewanne 1 derart, dass bei einem verbinden des vollständig befüllten zweiten Wannenbereichs 7 mit dem vollständig unbefüllten ersten Wannenbereich 6, eine Füllhöhe über den Wannenböden 13,14 von mindestens 30 cm erzielt wird.

Figur 2 zeigt die Draufsicht der in den Figuren 1a,b dargestellten Badewanne 1, die auch auf ihren beiden Querseiten 2 und der, der Zustiegsseite 3 der Badewanne 1 gegenüberliegenden Längsseite 4, von einer Wand 5 umgeben ist, enthält aber, im Gegensatz zur vorgängig beschriebenen Badewanne 1, nur eine Türe 20 zum wasserdichten Verschliessen der ersten und / oder zweiten Öffnung 11,12.

Die dargestellte Türe 20 ist als dreiviertelkreisförmiges Drehschiebertürelement 21 ausgestaltet, welches um den Mittelpunkt 22 des ersten Wannenbereiches 6 drehbar ist. Es ist weiter ersichtlich, dass in der gegenwärtigen Position, das Drehschiebertürelement 21 die erste sowie die zweite Türöffnung 11,12 der Badewanne 1 verschliesst, wobei die gestrichelten Linien 23 die verdeckten Konturen des Drehschiebertürelementes 21 zeigen. Somit ist das Drehschiebertürelement 21, bei dieser Ansicht, nur im Bereich der ersten und zweiten Türöffnung 11,12 sichtbar.

Figur 3 stellt den Längsschnitt der Badewanne 1 entlang der Linie I-I von Figur 2 dar. In Figur 3 ist ersichtlich, dass sich das Drehschiebertürelement 21 im wesentlichen vom Badewannenrand 24 bis zum Boden 13 des ersten Wannenbereichs 6 erstreckt, wobei das Drehschiebertürelement 21 randseitig wie auch wannenbodenseitig abgerundet ist und dessen Wandstärke mit zunehmender Näherung zum Boden 13 grösser wird. Des weiteren ist der Figur 3 entnehmbar, dass der Boden 13 im Bereich der zweiten Türöffnung 12 eine runde Ausbuchtung 25 aufweist, in welcher das Drehschiebertürelement 21 drehbar gelagert ist. Wandseitig wird das Drehschiebertürelmentes 21 aussenseitig an der Badewanne 1, entlang der ersten Begrenzungswand 9, in einem durch den Boden 13 gebildeten Kanal 26, geführt. Gegen oben wird das Drehschiebertürelment 21 von der ersten Begrenzungswand 9 abdeckt. Entsprechend der in Figur 2 dargestellten Position des Drehschiebertürelmentes 21, ist in Figur 3 wandseitig kein durch den Kanal 26 gelagertes Drehschiebertürelement 21 sichtbar. Die Badewanne 1 selbst ist auf einem rechtwinkligen Stützfuss 27 gelagert, so dass zwischen den Badewannenböden 13,14 und dem Boden 28, auf welchem die Badewanne 1 angeordnet ist, ein Hohlraum 29 vorhanden ist.

Figur 4 zeigt den Querschnitt der Badewanne 1 entlang der Linie II-II von Figur 2. Figur 4 ist zu entnehmen, dass das Drehschiebertürelement 21, an der der Zustiegsseite 3 gegenüberliegenden Längsseite 4 wiederum badewannenaussenseitig entlang der ersten Begrenzungswand 9 im oben beschriebenen Kanal 26 gelagert ist. Der Boden 13 weist, wie im Bereich der zweiten Türöffnung 12, auch im Bereich der ersten Türöffnung 11, eine runde Ausbuchtung 25 zur drehbaren Lagerung des Drehschiebertürelementes 21 auf.

Zur guten Rollstuhlgängigkeit der Badewanne 1, wird die Tiefe der Ausbuchtungen 25 bevorzugt möglichst gering gehalten. Bevorzugter jedoch enthält der Boden 13 im Bereich der ersten und zweiten Türöffnung 11,12 keine Ausbuchtungen 25. Entsprechend anders muss das Drehschiebertürelement 21 ausgestaltet sein. Im Zusammenhang mit der Rollstuhlgängigkeit, beziehungsweise der guten Begehbarkeit der Badewanne 1, ist aus Figur 4 ersichtlich, dass die Badewanne 1 bevorzugt derart in den Boden 28 eingelassen wird, dass der Boden 13 und / oder der Boden 14 (nicht sichtbar) im wesentlichen auf die gleiche Höhe wie die Oberfläche des Bodens 28 zu liegen kommt.

Basierend auf den bezüglich den Figuren 3 und 4 gemachten Ausführungen, ist das Drehschiebertürelement 21, um die Drehung desselben um 360° auf einer Kreisbahn zu gewährleisten, wie folgt gelagert (vgl. hierzu Figur 2): Im Bereich der ersten und zweiten Türöffnung 11,12, beziehungsweise zwischen den Punkten A und B sowie den Punkten C und D, bildet der Boden 13, wie in den Figuren 3 und 4 beschrieben, eine runde Ausbuchtung 25. Zwischen den Punkten B und C sowie D und A, d.h. für die badewannenaussenseitigen Lagerung des Drehschiebertürelementes 21 entlang der ersten Begrenzungswand 9, ist für die Lagerung ein durch den Boden 13 gebildeter Kanal 26 vorgesehen.

In den Figuren 5a1,2-f1,2 ist die Funktionsweise des Drehschiebertürelementes 21 einer schematisch dargestellten Badewanne 1 gemäss den Figuren 2-4, gezeigt. Die Figuren 5a1-5f1 zeigen die Draufsicht der Badewanne 1, wobei in jeder Figur das Drehschiebertürelement 21 eine spezifische Position einnimmt. Die Figuren 5a2-5f2 stellen die Längsschnitte der Figuren 5a1-5f1 dar, wobei diesen die momentante Wasserbefüllung der Badewanne 1 zu entnehmen ist. Die Figuren mit gleicher Buchstabenbezeichnung sind als zusammengehörig zu betrachten, so dass beispielsweise die Figur 5a2 den Längsschnitt der Figur 5a1 darstellt.

Die Figur 5a1 zeigt die Badewanne 1 mit einer offenen, ersten Türöffnung 11 und einer, durch das Drehschiebertürelement 21, geschlossenen, zweiten Türöffnung 12. Gemäss Figur 5a2 ist der zweite Wannenbereich 7 mit Wasser 30 gefüllt.

Eine Person 31 kann nun durch die erste Türöffnung 11 den ersten Wannenbereich 6 betreten, und diese durch Drehung des Drehschiebertürelementes 21 um 180° in Drehrichtung E, bei geschlossen gehaltener zweiter Türöffnung 12, verschliessen, so dass das Wasser 30 im zweiten Wannenbereich 7 verbleibt (vgl. Figuren 5a1, 5b1, 5b1, 5b2). Eine Drehung des Drehschiebertürelementes 21 in die entgegengesetzte Richtung F ist erfindungsgemäss nicht möglich, da sonst die erste sowie die zweite Türöffnung 11,12 gleichzeitig offen wären und das Wasser 30 im zweiten Wannenbereich 7 aus der Badewanne 1 auslaufen würde. Um diese Drehung zu verhindern, weisen beispielsweise der Kanal 26 und das Drehschiebertürelement 21 je ein ineinandergreifendes Anschlagselement(nicht dargestellt) auf. Eine andere Möglichkeit bestünde beispielsweise darin, dass bei motorenbetriebener Bewegung des Drehschiebertürelementes 21, eine Steuerungelektronik (nicht dargestellt) dafür sorgt, dass immer mindestens eine der Türöffnungen 11,12 geschlossen ist.

Durch eine weitere Drehung des Drehschiebertürelementes 21 um 90° in Richtung E wird, bei geschlossen gehaltener erster Türöffnung 11, die geschlossene, zweite Türöffnung 12 geöffnet, so dass das Wasser 30 vom zweiten Wannenbereich 7 in den ersten Wannenbereich 6 strömt (vgl. Figuren 5c1, 5c2). Der Wasserpegel in Figur 5c2 entspricht, wie ersichtlich, demjenigen in Figur 5b2. Somit wurde die Badewanne 1, nach der Öffnung der geschlossenen, zweiten Türöffnung 12, noch mit Wasser 30 befüllt (nicht dargestellt), um in der Badewanne 1 den in Figur 5b2 gezeigten Wasserpegel zu erhalten. Wie in Figur 5c1 gezeigt, sind bei offener, zweiter Türöffnung 12, der erste und zweite Wannenbereich 6,7 miteinander verbunden, so dass beide Wannenbereiche 6,7 zum Baden benutzbar sind und beispielsweise eine Person 31 ausgestreckt in der Badewanne 1 liegen kann.

Bei Beendung des Bades befindet sich die Person 31 im ersten Wannenbereich 6 (nicht dargestellt) und das Drehschiebertürelement 21 wird um 90° in Drehrichtung F gedreht, so dass dieses die in den Figuren 5d1,d2 dargestellte Position einnimmt. Ein Drehung in Richtung E ist nicht möglich, da erfindungsgemäss eine gleichzeitig offene, erste und zweite Türöffnung 11,12 nicht möglich ist und die Badewanne 1 zudem in einer bevorzugten Ausführungsform ein Sicherungsmittel (nicht dargestellt), wie beispielsweise einen Füllstandssensor (nicht dargestellt) und eine dazugehörige Steuerungselektronik (nicht dargestellt), aufweist, das das Öffnen einer geschlossenen, ersten Öffnung 11 eines ganz oder teilweise mit Wasser 30 gefüllten, ersten Wannenbereiches 6 nicht zulässt.

Aufgrund dieses Füllstandssensors muss daher das Wasser 30, bevor die Person 31 den ersten Wannenbereich 6, beziehungsweise die Badewanne 1, verlassen kann, zuerst aus dem ersten Wannenbereich 6 entfernt werden. Eine erste Möglichkeit dazu, besteht beispielsweise darin, dass das Wasser 30 über die Ablauföffnung 15 abgelassen wird. Eine weitere Möglichkeit ist beispielsweise, dass die Badewanne eine Pumpe (nicht dargestellt) enthält, welche das über die Ablauföffnung 15 im ersten Wannenbereich ablaufende Wasser 30 über die Abflussöffnung 15 im zweiten Wannenbereich 7, in den zweiten Wannenbereich 7 pumpt. Nach erfolgtem Entfernen der Wassers 30 im ersten Wannenbereich 6 (vgl. Figuren 5e1, 5e2), wird das Drehschiebertürelement 21 um 180° in Drehrichtung F gedreht, so dass bei geschlossen gehaltener zweiter Türöffnung 12, die geschlossene, erste Türöffnung 11 geöffnet wird (vgl. Figuren 5f1, 5f2) und die Person 31 die Badewanne 1 verlassen kann. Wie ersichtlich, ist in der Figuren 5e2 und 5f2 der oben genannte erste Fall gezeigt, bei welchem das im ersten Wannenbereich 6 befindliche Wasser 30 durch die Abflussöffnung 15 ablaufen gelassen wird, da der Wasserpegel in Figur 5e2 und 5f2 gleich hoch liegt.

Figur 6 zeigt die Draufsicht einer eintürigen Badewanne 1 gemäss den Figuren 2-5a1,2-f1,2, wobei, im Gegensatz zu den in diesen Figuren dargestellte Badewanne 1, der zweite Wannenbereich 7 als Pool 32 ausgestaltet ist. Bei der in Figur 6 gezeigten Badewanne 1 sind die erste und zweite Türöffnung 11,12, beziehungsweise die Mittelachsen 16 der ersten und zweiten Türöffnung 11,12, in einem Winkel von 180° zueinander angeordnet. Wie ersichtlich, verschliesst das Drehschiebertürelement 21, in der gegenwärtigen Position, beide Türöffnungen 11,12. Des weiteren ist aus der Figur ableitbar, dass das dargestellte Drehschiebertürelement 21 nicht erlaubt, dass beide Türöffnungen 11,12 gleichzeitig offen sein können. Folglich ist das Drehschiebertürelement 21 bei einer derartigen Anordnung der beiden Türöffnungen 11,12, im Gegensatz zu einem Drehschiebertürelement 21, welches in den in den Figuren 2-5a1,2-f1,2 beschriebenen Badewanne 1 enthalten ist, ohne Einschränkungen, beliebig drehbar.

In Figur 4 ist mit unterbrochenen Linien 35 und 36 eine weitere bevorzugte Ausführungsform angedeutet, bei welcher das Drehschiebertürelement in der Höhe unterteilt ist, so dass es aus mindestens zwei, in der Figur 4 aus drei, kreisbogenabschnittsförmigen Teilen 37, 38, 39 besteht, die aufeinanderliegend angeordnet sind. Wenn diese Teile miteinander gekoppelt sind, so dass sie die Drehbewegung zusammen ausführen, so ergibt sich dieselbe Funktion, wie sie vorgängig für das ungeteilte Drehschiebertürelement erläutert worden ist. Die Unterteilung bietet bei entkoppelten Teilen aber zusätzliche Funktionen. So kann das unterste Teil 37 des Drehschiebertürelementes, wenn es von den anderen Teilen 38, 39 entkoppelt ist, alleine die Türfunktion übernehmen, während die anderen beiden Teile 38, 39 in zurückgefahrener Stellung nicht in Erscheinung treten. Dies ist z.B. erwünscht, wenn z.B. ein Kind oder eine behinderte Person von einer betreuenden Person, die im trockenen Bereich 6 steht oder kniet, bei niedrigem Wasserstand im Bereich 7 gebadet werden soll. Der niedrige Türteil 37 bietet dann eine gute Möglichkeit für die Betreuungsperson in den Bereich 7 zu greifen. Werden die Teile 37 und 38 gekoppelt und Teil 39 bleibt zurückgeschoben, so ergibt sich derselbe Vorteil, indes bei höherem möglichen Wasserstand. Die Teile 37, 38, 39 können dabei, wie erwähnt, miteinander gekoppelt sein oder zueinander beweglich drehbar sein, was durch ein aktivierbares mechanisches, von Hand oder elektronisch steuerbares Kopplungsmittel bewirkt werden kann. Zwischen den Teilen 37, 38, 39 sind Dichtungen vorgesehen, so dass die aus den Teilen 37, 38, 39 oder 37, 38 gebildete Türe jeweils dicht ist.

Auch bei der Ausführungsform gemäss Figur 6 kann ein Drehschieberelement mit wahlweise verschiedener Höhe verwendet werden. Bei den schwenkbaren Türen von Figur 1 kann dies durch wegnehmbare und wieder ansetzbare Türteile ebenfalls realisiert werden.

## Patentansprüche

1. Badewanne (1) mit einem ersten Wannenbereich (6) und einem zweiten Wannenbereich (7) und mit einer ersten Türöffnung (11) und einer zweiten Türöffnung (12), welche durch Verschlussmittel (17,18,20,21) wahlweise wasserdicht verschliessbar oder öffenbar sind, wobei der erste Wannenbereich (6) bei geöffneter erster Türöffnung (11) von aussen her durch diese zugehbar ist und der erste und der zweite Wannenbereich (6,7) bei geöffneter zweiter Türöffnung (12) durch diese miteinander verbunden sind, **dadurch gekennzeichnet, dass** die Verschlussmittel (17,18,20,21) der ersten und der zweiten Türöffnung (11,12) derartig miteinander gekoppelt sind, dass ein Öffnen der ersten Türöffnung (11) nur bei geschlossener zweiter Türöffnung (12) möglich ist.

2. Badewanne (1) nach Anspruch 1, wobei die Verschlussmittel (17,18,20,21) der ersten und der zweiten Türöffnung (11,12) separat voneinander ausgebildet sind, insbesondere als zwei separate, im wesentlichen flache Türblattelemente (17,18), welche mechanisch und/oder elektrisch miteinander gekoppelt sind.

3. Badewanne (1) nach Anspruch 1 oder 2, die in der Draufsicht gesehen im wesentlichen rechteckig ist, mit dem ersten Wannenbereich (6) und dem zweiten Wannenbereich (7) und mit der ersten Türöffnung (11) und der zweiten Türöffnung (12), welche durch die Verschlussmittel (17,18,20,21) wahlweise wasserdicht verschliessbar oder öffenbar sind, wobei die erste und die zweite Türöffnung (11,12) am Umfang (8) der Badewanne (1) im ersten Wannenbereich (6) mit einem Winkel von 90° oder von 180° zueinander angeordnet sind, wobei die erste Türöffnung (11) an einer Längsseite (3,4) oder an einer Querseite (2) der Badewanne (1) angeordnet ist, wobei der erste Wannenbereich (6) bei geöffneter erster Türöffnung (11) von aussen her durch diese zugehbar ist und der erste und der zweite Wannenbereich (6,7) bei geöffneter zweiter Türöffnung (12) durch diese miteinander verbunden sind und wobei die Verschlussmittel (17,18,20,21) als zwei separate, im wesentlichen flache Türblattelemente (17,18) ausgebildet sind, welche mechanisch und/oder elektrisch derartig miteinander gekoppelt sind, dass ein Öffnen der ersten Türöffnung (11) nur bei geschlossener zweiter Türöffnung (12) möglich ist.

4. Badewanne (1) nach Anspruch 1, wobei die Verschlussmittel (17,18,20,21) der ersten und der zweiten Türöffnung (11,12) als ein gemeinsames Türelement (20) ausgebildet sind, und insbesondere, dass diese Verschlussmittel (17,18,20,21) als ein einziges Drehschiebertürelement (21) ausgestaltet sind.

5. Badewanne (1) nach Anspruch 4, die in der Draufsicht gesehen im wesentlichen rechteckig ist, mit dem ersten Wannenbereich (6) und dem zweiten Wannenbereich (7) und mit der ersten Türöffnung (11) und der zweiten Türöffnung (12), welche durch die Verschlussmittel (17,18,20,21) wahlweise wasserdicht verschliessbar oder öffenbar sind, wobei die erste und die zweite Türöffnung (11,12) am Umfang (8) der Badewanne (1) im ersten Wannenbereich (6) mit einem Winkel von 90° oder von 180° zueinander angeordnet sind, wobei die erste Türöffnung (11) an einer Längsseite (3,4) oder an einer Querseite (2) der Badewanne (1) angeordnet ist, wobei der erste Wannenbereich (6) bei geöffneter erster Türöffnung (11) von aussen her durch diese zugehbar ist und der erste und der zweite Wannenbereich (6,7) bei geöffneter zweiter Türöffnung (12) durch diese miteinander verbunden sind und wobei die Verschlussmittel (17,18,20,21) als ein einziges Drehschiebertürelement (21) ausgestaltet sind und derartig miteinander gekoppelt sind, dass ein Öffnen der ersten Türöffnung (11) nur bei geschlossener zweiter Türöffnung (12) möglich ist.

6. Badewanne (1) nach einem der vorangehenden Ansprüche, wobei elektrisch und/oder hydraulisch und/oder pneumatisch angetriebene Betätigungsmittel zur Betätigung der Verschlussmittel (17,18,20,21) vorhanden sind.

7. Badewanne (1) nach einem der vorangehenden Ansprüche, wobei die erste und die zweite Türöffnung (12) am Umfang (8) der Badewanne (1) im ersten Wannenbereich (6) mit einem Winkel von 90° oder von 180° zueinander angeordnet sind.

8. Badewanne (1) nach einem der vorangehenden Ansprüche, wobei der erste und der zweite Wannenbereich (6,7) im wesentlichen von einer gemeinsamen Wanne gebildet wird.

9. Badewanne (1) nach einem der vorangehenden Ansprüche, wobei Sicherungsmittel vorhanden sind, welche ein Öffnen der ersten Türöffnung (11) verhindern, wenn der erste Wannenbereich (6) ganz oder teilweise mit Wasser (30) gefüllt ist, und insbesondere, das die Sicherungsmittel einen Füllstandssensor und eine Steuerungselektronik umfassen.

10. Badewanne (1) nach einem der vorangehenden Ansprüche, wobei die Böden (13,14) des ersten und zweiten Wannenbereichs (6,7) im wesentlichen die gleiche Höhe aufweisen.

11. Badewanne (1) nach einem der vorangehenden Ansprüche, wobei der erste Wannenbereich (6) als Dusche ausgestaltet ist.

12. Badewanne (1) nach Anspruch 11, wobei der erste Wannenbereich (6) eine Duschkabine aufweist und die Duschkabine durch die Verschlussmittel (17,18,20,21) gebildet wird.

13. Badewanne (1) nach einem der vorangehenden Ansprüche, wobei die Badewanne (1) in der Draufsicht gesehen im wesentlichen rechteckig ist, und insbesondere, dass die erste Türöffnung (11) an einer Längsseite (3,4) oder an einer Querseite (2) derselben angeordnet ist.

14. Badewanne (1) nach einem der vorangehenden Ansprüche, wobei die Badewanne (1) derartig dimensioniert ist, dass bei einem Verbinden des vollständig befüllten zweiten Wannenbereichs (7) mit dem vollständig unbefüllten ersten Wannenbereich (6) in der Badewanne (1) eine Füllhöhe über Wannenboden (13,14) von mindestens 30 cm erzielt wird.

15. Badewanne nach einem der vorangehenden Ansprüche, **dadurch gekennzeichnet, dass** die Verschlussmittel aus zwei oder mehreren Teilen (37, 38, 39) derart aufgebaut sind, dass bei mindestens einem der Verschlussmittel dessen Höhe über Wannengrund verschieden wählbar ist.
